# EUROPÄISCHE PATENTSCHRIFT

(11) **EP 0 267 421 B1**
(45) Veröffentlichungstag und Bekanntmachung des Hinweises auf die Patenterteilung: **06.02.1991**
(21) Anmeldenummer: 87114511.6
(22) Anmeldetag: 05.10.1987
(51) Int. Cl.: F02M 45/08

(54) **Kraftstoff-Einspritzdüse für Brennkraftmaschinen**
Fuel injection nozzle for internal-combustion engines
Buse d'injection de combustible pour moteurs à combustion interne

(30) Priorität: 05.11.1986 DE 3637729
(43) Veröffentlichungstag der Anmeldung: 18.05.1988
(73) Patentinhaber: ROBERT BOSCH GMBH, 70442 Stuttgart (DE)
(72) Erfinder: Hofmann,Karl, D-7148 Remseck 1 (DE); Füssner, Paul, Dipl.-Ing., D-7032 Sindelfingen (DE); Seifert,Kurt, D-7300 Esslingen-Zollberg (DE); Christ, Wilhelm, D-7140 Ludwigsburg (DE); Schlaf, Siegfried, D-7000 Stuttgart 80 (DE)

(56) Entgegenhaltungen:
- DE-A- 2 301 628
- DE-A- 3 149 686
- GB-A- 2 017 210

## Beschreibung

### Stand der Technik

Bei einer Pumpendüsebaueinheit nach der EP-A 267 177 (nicht vorveröffentlichtes Dokument) ist zwischen einer Pumpenkolbenbüchse, in der ein Pumpenkolben hin- und herbewegbar ist, und einem Düsenkörper, in dem ein Ventilsitz gebildet und eine nach innen abhebende Ventilnadel verschiebbar gelagert ist, neben einer Zwischenscheibe eine Zwischenbuchse geschaltet, in welcher in einer Bohrung ein zwischen zwei Anschlägen verschiebbarer, hohler Ausweichkolben und eine von diesem umgebenen und einerseits diesen abstützenden und andererseits auf die Ventilnadel einwirkende Schließfeder angeordnet sind. Zur Pumpenkolbenbuchse hin hat die Zwischenbuchse einen Kraftstoffzulaufkanal mit einem den ersten Anschlag bildenden Ventilsitz, mit dem ein Ventilteil auf der Druckseite des Ausweichkolbens zusammenwirkt. Der zweite Anschlag befindet sich zum Düsenkörper hin an der Zwischenscheibe. Beim Förderhub des Pumpenkolbens hebt bei Druckanstieg zunächst die Ventilnadel entgegen der Schließfederkraft vom Ventilsitz ab, so daß eine Voreinspritzung beginnt. Bei weiterem Druckanstieg hebt auch der Ventilteil des Ausweichkolbens von seinem Sitz ab, wobei ein großes Ausweichvolumen vor der Druckseite des Ausweichkolbens freigegeben wird, so daß es zu einer schlagartigen Druckentlastung kommt, infolge der die Ventilnadel wieder auf den Ventilsitz zurückkehrt. Wenn darauf bei weiterer Kraftstofförderung der Ausweichkolben am zweiten Anschlag zur Anlage kommt, steigt der Druck wieder an, so daß bei Erreichen des Düsenöffnungsdruckes die Haupteinspritzung erfolgt.

Bei einer ähnlich aufgebauten Einspritzdüse nach Figur 2 der oben angeführten EP-A 267 177 sind die Schließfeder und der Ausweichkolben mit seinem Ventilteil in einer Bohrung eines als ein Schraubteil ausgebildeten Düsenhaltekörpers angeordnet, gegen den der Düsenkörper unter Zwischenschaltung einer Zwischenscheibe gespannt ist. Der den Anschlag bildende Ventilsitz und der Kraftstoffzulaufkanal sind ebenfalls im Düsenhaltekörper ausgebildet.

Aus der DE-A 23 01 628 (Figur 4) ist eine Kraftstoff-Einspritzdüse bekannt, bei der in einem büchsenförmigen Teil eines zweiteiligen Düsenhalters, gegen dessen anderes Teil der Düsenkörper anliegt, ein von einer Feder belasteter Stellkolben verschiebbar, der mit einem Ventilkegel eine Entlastungsbohrung steuert. In einer Innenbohrung des Stellkolbens ist ferner ein Ausweichkolben verschiebbar, der eine Abflachung der Mengenzunahme der Einspritzmenge anschließend an den Einspritzbeginn steuert.

Außerdem zeigt die GB-A 20 17 210 eine Einspritzdüse mit einem Düsenhaltekörper, in dem in einer Bohrung eine Büchse verschiebbar gelagert ist, die von einem vom Einspritzdruck gesonderten Steuerdruck beaufschlagt wird, und die dazu dient, den Hub der Ventilnadel zu verändern.

### Aufgabe und Lösung

Der Erfindung liegt die Aufgabe zugrunde, eine Kraftstoff-Einspritzdüse zu schaffen, bei der mit einem Ausweichkolben eine Vor- und Haupteinspritzung gesteuert wird, und bei der die Anordnung des Ausweichkolbens in einfacher Weise gestaltet ist. Diese Aufgabe wird erfindungsgemäß durch die im Anspruch 1 angegebenen Merkmalskombination gelöst.

### Vorteile der Erfindung

Die erfindungsgemäße Kraftstoff-Einspritzdüse hat den Vorteil, daß der Werkstoff für die den Ausweichkolben führende und den Ventilsitz am Eingang zur Zylinderkammer des Ausweichkolbens bildende Zwischenbuchse unabhängig von den an den Haltekörper gestellten Anforderungen gewählt werden kann. Ferner ist für die Zwischenbuchse ein normales Härteverfahren möglich, wogegen beim Härten des Haltekörpers besondere Maßnahmen getroffen werden müßten, um daff Gewinde am Anschlußstutzen für die Kraftstoffzuleitung weich zu erhalten. Die Zwischenbuchse ist ferner besser handhabbar beim Schleifen, Läppen und anderen Fertigungsvorgängen als der mit dem Gewindestutzen versehene Haltekörper. Für die Zwischenbuchse kann ein einheitliches Bauteil vorgesehen werden; die Baulängenänderungen für verschiedene Ausführungen sind im Haltekörper untergebracht. Bei Ausschuß bzw. Ersatz nach Verschleiß ist nur die Zwischenbuchse auszuwechseln, die kleiner und billiger als der Haltekörper ist.

### Zeichnung

Ein Ausführungsbeispiel der Erfindung ist in der Zeichnung dargestellt und in der nachfolgenden Beschreibung näher erläutert. Die Figur zeigt in vergrößertem Maßstab einen Längsschnitt durch den brennraumseitigen Abschnitt einer Einspritzdüse für eine selbstzündende Brennkraftmaschine.

### Beschreibung des Ausführungsbeispiels

Die Einspritzdüse hat einen Düsenkörper 10, der zusammen mit einer Zwischenscheibe 12 und einer Zwischenbuchse 14 durch eine Überwurfmutter 16 gegen einen Düsenhalter 18 gespannt ist. Im Düsenkörper 10 ist ein der Kraftstoffströmung entgegengerichteter, mindestens einer Spritzöffnung vorgelagerter Ventilsitz gebildet und eine von diesem nach innen abhebende Ventilnadel 20 verschiebbar gelagert. Der Düsenhalter 18 hat einen in der Zeichnung nicht dargestellten Anschlußstutzen für eine Kraftstoff-Zuleitung, von welchem ein Kanal 22 zu einem die Ventilnadel 20 umgebenden Druckraum im Düsenkörper 10 führt, aus welchem der Kraftstoff zum Ventilsitz gelangt. Im Bereich des Druckraums hat die Ventilnadel 20 eine Druckschulter, an welcher der Kraftstoff im Öffnungssinn der Ventilnadel angreift.

Die Zwischenbuchse 14 ist mit einer zur Zwischenscheibe 12 hin offenen Sackbohrung 24 versehen, in der ein Ausweichkolben 26 verschiebbar gelagert ist. Dieser hat eine zur Zwischenscheibe 12 hin offene Sackbohrung 28, die eine Schließfeder 30 aufnimmt, welche über ein Druckstück 32 im Schließsinn auf die Ventilnadel 20 einwirkt. Die Schließfeder 30 stützt sich am Boden der Sackbohrung 28 ab und drückt den Ausweichkolben 26 mit einer Dichtkante 33 gegen einen Ventilsitz 34 an der Zwischenbuchse 14. Dieser umgibt die Einmündung eines vom Kanal 22 abgezweigten Kanals 36 in eine Kraftstoffkammer 38, die in der Zwischenbuchse 14 zwischen dem Ausweichkolben 26 und dem Boden der Sackbohrung 24 gebildet ist. Der Durchmesser der Dichtkante 33 am Ausweichkolben 26 ist wesentlich kleiner als dessen Außendurchmesser.

Dem Ausweichkolben 26 ist außer dem Ventilsitz 34 eine zweite gehäusefeste Anschlagschulter zugeordnet, die durch eine Ringfläche 40 an der oberen Stirnseite der Zwischenscheibe 12 gebildet ist. Die Länge des Ausweichkolbens 26 ist so bemessen, daß er zwischen Ventilsitz 34 und Ringfläche 40 einen Hub h_{K} ausführen kann. Die Ventilnadel 20 ist mit einer Ringschulter 42 versehen, die wie üblich mit der unteren Stirnfläche der Zwischenscheibe 12 den Gesamthub h_{N} der Ventilnadel 20 begrenzt. Die Sackbohrung 28 im Ausweichkolben 26 und der Freiraum 44 in der Zwischenscheibe 12 sind durch eine Radialnut 46 in der Zwischenscheibe 12 und einen die Zwischenbuchse 14 und den Düsenhalter 18 durchsetzenden Kanal 48 mit einem nicht dargestellten Leckölanschluß am Düsenhalter 18 verbunden.

Die beschriebene Einrichtung arbeitet wie folgt:

Der Durchmesser der Dichtkante 33 des Ausweichkolbens 26 ist so auf die Größe der Druckschulter der Ventilnadel 20 abgestimmt, daß der bei Beginn eines Einspritzvorganges ansteigende Kraftstoffdruck zunächst nur die Ventilnadel 20 von ihrem Sitz abhebt und um den Voreinspritzhub verschiebt. Am Ende des Voreinspritzhubes ist der Kraftstoffdruck soweit angestiegen, daß er auch den Ausweichkolben 26 vom Ventilsitz 34 abhebt, worauf der Kraftstoffdruck in der Kraftstoffkammer 38 schlagartig die gesamte Querschnittsfläche des Ausweichkolbens 26 beaufschlagt. Der Ausweichkolben 26 wird dadurch um den Weg h_{K} verschoben, an dessen Ende er an der Zwischenscheibe 12 anschlägt. Bei dieser Bewegung strömt Kraftstoff in die Kraftstoffkammer 38 nach, wodurch der Druckanstiegsverlauf des Kraftstoffs einen Einbruch erleidet. Gleichzeitig wird durch die Verschiebung des Ausweichkolbens 26 die Schließfeder 30 stärker vorgespannt.

Die Teile können so aufeinander und auf die Fördercharakteristik der Einspritzpumpe abgestimmt sein, daß im Leerlauf und im unteren Teillastbereich die Ventilnadel 20 vorübergehend auf ihren Ventilsitz zurückgeführt wird. Im Vollast- und oberen Teillast- bzw. Drehzahlbereich steigt der Kraftstoffdruck nach dem Anschlagen des Ausweichkolbens 26 an der Zwischenscheibe 12 und Auffüllen der Kraftstoffkammer 38 weiter an, wobei die Ventilnadel 20 gegebenenfalls vom Ventilsitz wieder abgehoben und in Öffnungsrichtung verschoben wird, bis sie den Gesamthub h_{N} zurückgelegt hat. Die Abstimmung kann auch so sein, daß bei höheren Drehzahlen der Druckanstieg des Kraftstoffs so schnell erfolgt, daß die Ventilnadelbewegung am Ende des Vorhubes nicht umgekehrt, sondern nur vorrübergehend abgebremst wird. Nach der Druckstufe wird die Hauptmenge des Kraftstoffes eingespritzt. Am Ende des Einspritzvorganges kehren die Ventilnadel 20 und der Ausweichkolben 26 in die dargestellte Ausgangslage zurück.

## Patentansprüche

1. Kraftstoff-Einspritzdüse für Brennkraftmaschinen, mit einem Düsenkörper (10), in welchem ein Ventilitz gebildet und eine von diesem nach innen abhebende Ventilnadel (20) verschiebbar gelagert ist, ferner mit einem Düsenhalter (18) und einer Schließfeder (30), welche einerseits auf die Ventilnadel einwirkt und sich andererseits an einem Ausweichkolben (26) abstüzt, der in einer gleichachsig zur Schließfeder angeordneten Zylinderbohrung (24) zwischen zwei gehäusefesten Anschlägen (34, 40) verschiebbar gelagert ist, wobei der von der Ventilnadel weiterabliegende erste Anschlag (34) einen mit einem Ventilteil (33) des Ausweichkolbens (26) zusammenwirkenden Ventilsitz bildet und einen Kraftstoff-Zulaufkanal (36) umgibt, der in eine vom Ausweichkolben begrenzte Kammer (38) in der Zylinderbohrung einmündet und wobei die Schließfeder mindestens über einen Teil ihrer Länge in einer Zentralen Bohrung (28) des Ausweichkolbens angeordnet und der der Ventilnadel zugekehrte gehäusefeste Anschlag (40) für den Ausweichkolben am Düsenkörper bzw. an einer zwichen dem Düsenkörper und dem Düsenhalter eingspannten, den Hub der Ventinadelbegrenzenden Zwischenscheibe (12) vorgesehen ist, und mit einer zwischen dem Düsenhalter (18) und den den Hub der Ventilnadel begrenzenden Teil (12) eingespannten Zwischenbuchse (14), in welcher der Ausweichkolben (26) verschiebbar gelagert ist und an der auch der den Kraftstoff-Zulaufkanal (36) umgebende erste Anschlag (34) für den Ausweichkolben (26) gebildet ist.

2. Kraftstoff-Einspritzdüse nach Anspruch 1, dadurch gekennzeichnet, daß die Zwischenbuchse (14) durch eine diese umgebende Überwurfmutter (16) gegen den Düsenhalter (18) gespannt ist, die auch den Düsenkörper (10) bzw. die Zusatzscheibe (12) gegen die Zwischenbuchse spannt.

## Claims

1. Fuel injection nozzle for internal-combustion engines, having a nozzle body (10) in which a valve seat is formed and a valve needle (20) lifting off inwards from the latter is displaceably mounted, furthermore having a nozzle holder (18) and a closing spring (30) which, on the one side, acts on the valve needle and, on the other side, is supported against an escape piston (26) which is mounted so as to be displaceable between two stops (34, 40) fixed in relation to the housing in a cylinder bore (24) arranged coaxially to the closing spring, the first stop (34), which is situated further away from the valve needle, forming a valve seat which cooperates with a valve part (33) of the escape piston (26) and surrounding a fuel inlet passage (36) which opens into a chamber (38) in the cylinder bore, said chamber being limited by the escape piston, and the closing spring being arranged, over at least part of its length, in a central bore (28) of the escape piston and the stop (40) for the escape piston, which stop faces the valve needle and is fixed in relation to the housing, being provided on the nozzle body or on an intermediate washer (12) clamped between the nozzle body and the nozzle holder and limiting the stroke of the valve needle, and having an intermediate bushing (14) which is clamped between the nozzle holder (18) and the part (12) limiting the stroke of the valve needle (20), in which bushing the escape piston (26) is displaceably mounted and on which also the stop (34) for the escape piston (26) is formed, which stop surrounds the fuel inlet passage (36).

2. Fuel injection nozzle according to Claim 1, characterized in that the intermediate bushing (14) is clamped against the nozzle holder (18) by a union nut (16) which surrounds said intermediate bushing and also clamps the nozzle body (10) or the additional washer (12) against the intermediate bushing.

## Revendications

1. Buse d'injection de combustible pour moteurs à combustion interne, avec un corps de buse (10), dans lequel est formé un siège de soupape et est monté un pointeau de soupape (20) se soulevant vers l'intérieur de ce siège de soupape, avec en outre, un support de buse (18) et un ressort de fermeture (30) qui agit, d'une part, sur le pointeau de soupape et qui s'applique, d'autre part, contre un piston d'échappement (26), monté de façon à pouvoir coulisser, entre deux butées (34, 40) solidaires du boîtier, dans un alésage cylindrique (24) coaxial au ressort de fermeture, la première butée (34) la plus éloignée du pointeau de soupape formant un siège de soupape coopérant avec une partie de soupape (33) du piston d'échappement (26) et entourant un canal (36) d'arrivée du combustible, qui débouche dans une chambre (38) délimitée par le piston d'échappement dans l'alésage cylindrique, tandis que le ressort de fermeture est disposé au moins sur une partie de sa longueur dans un alésage central (28) du piston d'échappement, et que la butée (40) du piston d'échappement, solidaire du boîtier et adjacente au pointeau de soupape, est prévue sur le corps de buse ou bien sur une rondelle intermédiaire (12) limitant la course du pointeau de soupape et bridée entre le corps de buse et le support de buse, et avec une douille intermédiaire (14), bridée entre le support de buse (18) et la rondelle intermédiaire (12) limitant la course du pointeau de buse (20), douille dans laquelle le piston d'échappement (28) est monté de façon à pouvoir coulisser, et sur laquelle est également formée la première butée (34) du piston d'échappement (26) entourant le canal (36) d'arrivée du combustible.

2. Buse d'injection de combustible selon la revendication 1, caractérisée en ce que la douille intermédiaire (14) est bridée contre le support de buse (18) par un écrou de raccordement (16) entourant cette douille intermédiaire et qui bride également le corps de buse (10) et éventuellement la rondelle intermédiaire (12) contre la douille intermédiaire (14).
